# FASCICULE DE BREVET EUROPEEN

(11) **EP 0 635 902 B1**
(45) Date de publication et mention de la délivrance du brevet: **27.12.1996**
(21) Numéro de dépôt: 94400707.9
(22) Date de dépôt: 31.03.1994
(51) Int. Cl.: H01R 4/24, H01R 9/07

(54) **Borne de contact et module connecteur électrique**
Anschlusselement und elektrischer Verbindermodul
Terminal and electrical connector module

(30) Priorité: 02.04.1993 FR 9303910
(43) Date de publication de la demande: 25.01.1995
(73) Titulaire: FRAMATOME CONNECTORS INTERNATIONAL, 92084 Paris La Défense (FR)
(72) Inventeur: Steiner, Michel Edmond, F-78180 Montigny-le-Bretonneux (FR)
(74) Mandataire: Fort, Jacques

(56) Documents cités:
- EP-A- 0 310 487
- EP-A- 0 357 816
- EP-A- 0 398 560
- EP-A- 0 405 630
- DE-U- 8 615 615
- FR-A- 2 656 469

## Description

La présente invention concerne les modules de connexion électrique à bornes de contact dites auto-dénudantes ou à déplacement d'isolant destinés à être raccordés à des câbles plats et concerne également les bornes elles-mêmes et les procédés d'assemblage de tels modules.

On connaît déjà des modules de connexion électrique à plusieurs bornes destinés à être raccordés à plusieurs conducteurs et comportant pour cela un boîtier isolant dans lequel sont ménagés plusieurs logements parallèles alignés dans un même plan et ouverts transversalement à ce plan, contenant chacun une borne de contact munie de deux flancs orientés perpendiculairement à ce plan et délimitant un couloir de déplacement d'isolant débouchant vers l'ouverture.

Dans le module de ce type décrit dans EP-A-0 398 560, les bornes sont constituées par assemblage de deux éléments en tôle formant des passages de réception de lames alignées dans le plan des bornes. De telles bornes de contact ne garantissent pas un contact électrique satisfaisant et risquent de se déformer si elles sont maltraitées.

On connaît par ailleurs des bornes de contact d'une seule pièce, en tôle pliée, ayant un fond et deux côtés à double paroi dont l'une présente une lame élastique de contact maintenue séparée de l'autre au repos et en précontrainte initiale par une portion de l'autre paroi et ayant, à l'arrière, des pattes rabattables pour être serties sur la gaine isolante d'un fil (FR-A-2 621 180). De telles bornes ne sont pas utilisables, même avec adjonction de flancs de dénudage d'isolant, dans des modules de connexion destinés à recevoir un câble plat ou en nappe, étant donné l'orientation des pattes de sertissage par rapport aux lames de contact.

Le document DE-U-8 615 615 décrit une borne de contact ayant deux lames élastiques de contact et ayant, à l'arrière, des pattes de sertissage, pouvant avoir, à l'arrière, des moyens de déplacement d'isolant.

Le document FR-A-2656469 montre une borne de contact électrique dans laquelle des flancs de dénudage sont orientés orthogonalement au fond de la borne, c'est-à-dire suivant une disposition classique.

La présente invention vise notamment à fournir une borne de contact répondant mieux que celles antérieurement connues aux exigences de la pratique en vue du raccordement à un câble en nappe ; elle vise également à fournir un boîtier de connexion comportant d'une part un boîtier isolant, d'autre part de telles bornes de contact garantissant un contact électrique satisfaisant avec les lames d'un connecteur complémentaire et permettant d'assurer une liaison de façon simple par dénudage ou déplacement d'isolant.

Dans ce but l'invention propose notamment une borne de contact suivant la revendication 1 et un module connecteur selon la revendication 2.

L'invention propose également un procédé de connexion d'un tel module sur un câble plat, suivant la revendication 5.

L'invention sera mieux comprise à la lecture de la description qui suit d'un mode particulier de réalisation, donné à titre d'exemple non-limitatif. La description se réfère aux dessins qui l'accompagnent, dans lesquels :
- la figure 1 est un schéma en perspective d'une borne de contact utilisable dans un connecteur suivant l'invention ;
- la figure 2 est également une vue en perspective, dans le sens opposé à celui de la figure 1, montrant la borne de contact après mise en place d'un conducteur de câble plat et sertissage sur ce câble ;
- la figure 3 montre schématiquement la position donnée, lors du chargement dans un outillage, aux composants destinés à constituer un ensemble module-câble plat ;
- la figure 4 montre les déformations qui interviennent lors de la descente de poinçons de déplacement d'isolant dans l'outillage ;
- la figure 5 montre, en perspective, l'action des poinçons de l'outillage.

Le mode particulier de réalisation de l'invention qui sera décrit utilise des bornes de contact électrique d'une seule pièce dont la partie avant a une constitution comparable à celle décrite dans le document FR-A-2 621 180. Cette borne peut être regardée comme ayant une partie avant destinée à recevoir une lame de contact mâle 12, une partie intermédiaire, et une partie arrière constituant fût à sertir.

La partie avant de la borne 10 présente une forme de cage ayant un fond 22 et deux côtés 24 à double paroi. Chaque côté 24 comprend une paroi externe 26 et une paroi interne 28. Chaque paroi externe 26 est réalisée par pliage à 90° d'un flan d'origine. La paroi interne 28 est reliée à la paroi externe par un pli à 180°. Chaque paroi interne 28 n'est raccordée à la paroi externe correspondante 26 que dans sa partie arrière, de sorte que la zone avant de chaque paroi interne constitue une lame de contact élastique destinée à s'appuyer sur la lame de contact mâle 12. La partie des parois 26 et 28 proche du pli à 180° constitue un plafond de cage. Dans les parois externes 26 sont ménagées des fenêtres 50 destinées à permettre d'immobiliser la borne dans un isolant, à l'aide d'un doigt de verrouillage non-représenté qui peut avoir l'une quelconque des constitutions habituellement utilisées à l'heure actuelle.

Chaque paroi externe 26 est prévue de façon à retenir la lame élastique de contact de la paroi interne correspondante en précontrainte. Pour cela, les parois externes représentées comprennent un rabat 30 replié vers l'arrière, absorbant la force élastique qui tend à rapprocher les lames de contact l'une de l'autre.

Lorsque plusieurs bornes ayant une partie avant du genre défini ci-dessus sont placées dans un même module connecteur, ces bornes doivent être orientées de façon que les passages d'introduction des lames de contact mâle 12 soient dans un même plan. Il est alors impossible de prévoir sur les bornes des flancs de dénudage par pression d'isolant tout en gardant la constitution symétrique qui est celle que l'on envisage naturellement. Ce problème est écarté en donnant aux parties intermédiaire et arrière de la borne une constitution nouvelle.

Une partie intermédiaire comporte deux flancs 32 de déplacement d'isolant, constitués par découpe et repliements à 90° de façon à former des ailes orientées perpendiculairement au sens d'allongement du contact en délimitant des couloirs 34 présentant une entrée convergente. La partie d'un des flancs située entre les ailes se place dans le prolongement du plafond de la cage et l'autre flanc se trouve dans le plan du fond 22 de la cage.

La partie arrière de la borne de contact présente deux pattes ou languettes 16 qui se trouvent dans le prolongement du fond et du plafond et sont destinées à être serties ou frettées sur l'isolant d'un conducteur appartenant à un câble en nappe. En séparant suffisamment les flancs de la partie avant et de la partie arrière, il est possible de les réaliser de façon simple par découpe et pliage.

Une séquence possible d'opérations de connexion d'un câble plat sur des bornes de contact contenues dans un module est illustrée en figures 3 à 5, dans le cas d'un module destiné à une nappe à quatre conducteurs. Le module isolant 52, contenant quatre bornes de contact 10 dont seuls les flancs de découpe sont représentés, est mis en place dans un logement de forme correspondante d'une enclume 54. Le câble en nappe 56 à raccorder est posé sur les flancs de déplacement d'isolant. Puis un serre-flan 58 est descendu sur l'enclume. Ce serre-flan présente des bords destinés à venir s'appuyer contre l'enclume et des cloisons intermédiaires 60 en forme de peigne destinées à trancher le câble plat et à venir s'insérer entre les flancs de bornes adjacentes. Ces cloisons et les faces internes des bords ont une forme telle qu'elles s'appliquent contre les flancs et absorbent les efforts qui tendent à les écarter lors de l'engagement forcé des fils isolés du câble entre les flancs.

Une fois le serre-flan appliqué contre l'enclume, des poinçons 62 de déplacement d'isolant et des poinçons 64 de frettage des doigts arrière sont enfoncés à travers le serre-flan. Comme le montre la figure 4, ces poinçons refoulent individuellement les conducteurs. Leur course est limitée par des moyens non-représentés à un niveau tel qu'elle ne risque pas de provoquer des déformations indues des bornes de contact. Il est possible de prévoir, en plus des poinçons de déplacement d'isolant 62 et des poinçons 64 de sertissage des pattes 16 sur l'isolant, des poinçons 66 de maintien des conducteurs individuels 68 pendant la connexion.

Une fois les opérations de fixation terminées, les poinçons sont remontés. Puis le serre-flan est retiré, de façon à libérer l'ensemble module-câble en nappe.

Le module peut alors être muni d'un couvercle encliquetable de façon à constituer un connecteur complet. Ce couvercle pouvant avoir n'importe laquelle des constitutions bien connues, il n'est pas nécessaire de le décrire en détail.

Les bornes de contact peuvent être toutes identiques ou elles peuvent, comme le montrent les figures 3 et 4, être de tailles différentes, au moins en ce qui concerne les parties intermédiaire et arrière.

## Revendications

1. Borne de contact en une seule pièce, ayant :
- une partie avant de contact pliée de façon à constituer un fond (22) et deux côtés à double paroi et parallèles, dont une paroi présente une lame élastique de contact qui est dirigée vers l'intérieur et qui est maintenue séparée de l'autre lame et en précontrainte initiale par une portion de l'autre paroi pour définir un passage d'introduction d'une lame (12) de connecteur complémentaire, et
- une partie arrière ayant deux pattes (16) de sertissage sur l'isolant d'un fil suffisamment longues pour pouvoir être serties sur l'isolant,
caractérisée en ce qu'elle comporte de plus une partie intermédiaire pliée pour présenter deux flancs (32) parallèles munis chacun de deux ailes perpendiculaires au sens d'allongement de la borne de contact et délimitant un couloir de déplacement d'isolant de câble, à insertion de câble parallèlement au plan du fond, en ce que les dites pattes de sertissage (16) sont parallèles au fond et orientées parallèlement aux flancs et en ce que les deux côtés sont orthogonaux aux dits flancs.

2. Module de connexion électrique, comportant un boîtier isolant (52) dans lequel sont ménagés plusieurs logements parallèles alignés dans un même plan et ouverts transversalement à ce plan, contenant chacun une borne de contact (10) munie de deux flancs (32) orientés perpendiculairement à ce plan et délimitant un couloir de déplacement d'isolant de câble, ledit couloir débouchant vers l'ouverture du logement, caractérisé en ce que chacune des bornes de contact (10) est en une seule pièce et présente :
- une partie avant de contact pliée de façon à constituer un fond (22) et deux côtés à double paroi et parallèles, dont une paroi présente une lame élastique de contact qui est dirigée vers l'intérieur et qui est maintenue séparée de l'autre lame et en précontrainte initiale par une portion de l'autre paroi pour définir un passage d'introduction d'une lame (12) de connecteur complémentaire, les bornes étant orientées de façon que les lames élastiques de contact soient parallèles au plan d'alignement des logements,
- une partie intermédiaire pliée pour présenter les deux flancs (32), orientés orthogonalement audit plan et délimitant un coloir de dénudage (34), qui débouche du côté de l'ouverture des logements, et
- une partie arrière ayant deux pattes (16) de sertissage sur l'isolant d'un fil, parallèles au fond, suffisamment longues pour pouvoir être serties sur l'isolant, orientées parallèlement aux flancs,
- les deux côtés de la partie avant de la borne étant orthogonaux aux dits flancs (32).

3. Module selon la revendication 2, caractérisé en ce que la partie avant de chaque borne constitue une cage ayant un fond attenant à deux côtés ayant chacun une paroi interne et une paroi externe raccordées l'une à l'autre par un pli à 180°, chaque côté présentant un pli à 90° de façon à constituer une plafond de cage, l'un desdits flancs étant dans le prolongement du plafond et l'autre dans le prolongement du fond et les flancs présentant des plis à 90° orthogonaux aux côtés.

4. Module selon la revendication 2 ou 3, caractérisé en ce que chaque flanc est constitué par une portion de la borne présentant deux plis à 90° de façon à délimiter, pour chaque borne, deux couloirs de dénudage de fil.

5. Procédé de connexion d'un module selon la revendication 4 sur un câble plat, caractérisé en ce qu'on place un boîtier muni des bornes dans une enclume (54) présentant une alvéole de réception du boîtier (52) ; on met en place un câble plat ; on presse contre l'enclume un serre-flan (58) muni de cloisons parallèles (60) destinées à retenir les flancs de découpe, à empêcher l'écartement de ces flancs et à trancher le câble plat entre les conducteurs de ce câble ; on enfonce, à travers le serre-flan, des poinçons (62) d'engagement des fils isolés du câble entre les flancs de déplacement d'isolant respectifs ; on enfonce des poinçons (64) de sertissage des pattes (16) sur l'isolant des fils à travers le serre-flan ; et on retire le serre-flan.

## Patentansprüche

1. Einstückiges Kontaktelement mit
- einem vorderen Kontaktbereich, der gebogen ist, um einen Boden (22) und zwei parallele Seiten mit doppelter Wand zu bilden, wobei eine Wand eine Kontaktblattfeder aufweist, die nach innen gerichtet ist und durch einen Abschnitt der anderen Wand von der anderen Blattfeder getrennt und unter einer anfänglichen Vorspannung gehalten wird, um einen Durchgang zum Einführen eines Messers (12) eines komplementären Verbinders zu begrenzen, und
- einen hinteren Bereich mit zwei Füßen (16) zum Einklemmen der Isolierung eines Drahts, die lang genug sind, um die Isolierung einklemmen zu können,
dadurch gekennzeichnet, daß
es ferner einen Zwischenbereich umfaßt, der gebogen ist, um zwei parallele Flanken (32) zu bilden, die jeweils mit zwei zur Längsrichtung des Kontaktelements senkrechten Flügeln versehen sind, die einen Durchgang zum Verdrängen der Kabelisolierung begrenzen, in den das Kabel parallel zur Ebene des Bodens einfügbar ist, daß die Klemmfüße (16) parallel zum Boden und parallel zu den Flanken orientiert sind, und daß die zwei Seiten orthogonal zu den Flanken sind.

2. Elektrischer Verbindermodul mit einem isolierenden Gehäuse (52), in dem mehrere in derselben Ebene ausgerichtete und quer zu der Ebene offene Aussparungen gebildet sind, von deren jede ein Kontaktelement (10) enthält, das mit zwei senkrecht zu dieser Ebene orientierten Flanken (32) versehen ist, die einen Verschiebedurchgang für die Kabelisolierung begrenzen, wobei der Durchgang auf die Öffnung der Aussparung mündet, dadurch gekennzeichnet, daß jedes der Kontaktelemente (10) einstückig ist und aufweist:
- einen vorderen Kontaktbereich, der gebogen ist, um einen Boden (22) und zwei parallele Seiten mit doppelter Wand zu bilden, wobei eine Wand eine Kontaktblattfeder aufweist, die nach innen gerichtet ist und durch einen Abschnitt der anderen Wand von der anderen Blattfeder getrennt und unter einer anfänglichen Vorspannung gehalten wird, um einen Durchgang zum Einführen einer Klinge (12) eines komplementären Steckverbinders zu begrenzen, wobei die Elemente so orientiert sind, daß die Kontaktblattfedern parallel zur Ausrichtungsebene der Aussparungen sind,
- einen Zwischenbereich, der gebogen ist, um zwei Flanken (32) zu bilden, die orthogonal zur Ebene orientiert sind und einen Abisolierdurchgang (34) begrenzen, der auf die Öffnung der Aussparungen mündet, und
- einen hinteren Bereich mit zwei Füßen zum Einklemmen der Isolierung eines Drahts, die parallel zum Boden sind und lang genug sind, um die Isolierung einklemmen zu können und parallel zu den Flanken orientiert sind,
- wobei die zwei Seiten des vorderen Bereichs des Elements orthogonal zu den Flanken (32) sind.

3. Modul nach Anspruch 2, dadurch gekennzeichnet, daß der vordere Bereich eines jeden Elements einen Käfig mit einem an zwei Seiten angrenzenden Boden bildet, wobei jede Seite eine Innenwand und eine Außenwand hat, die durch eine 180°-Biegung miteinander verbunden sind und jede Seite eine 90°-Biegung aufweist, um eine Käfigdecke zu bilden, wobei eine der Flanken in der Verlängerung der Decke und die andere in der Verlängerung des Bodens liegt und die Flanken zu den Seiten orthogonale 90°-Biegungen aufweisen.

4. Modul nach Anspruch 2 oder 3, dadurch gekennzeichnet, daß jede Flanke durch einen Abschnitt des Elements gebildet ist, der zwei 90°-Biegungen aufweist, um an jedem Element zwei Drahtabisolierdurchgänge zu begrenzen.

5. Verfahren zum Verbinden eines Moduls nach Anspruch 4 mit einem Flachbandkabel, dadurch gekennzeichnet, daß ein mit Anschlußelementen versehenes Gehäuse in einer Halterung (54) angeordnet wird, die eine Ausnehmung zur Aufnahme des Gehäuses (52) aufweist; ein Flachbandkabel plaziert wird; gegen die Halterung ein Niederhalter (58) gepreßt wird, der mit parallelen Trennwänden (60) versehen ist, die vorgesehen sind, um die Schneidflanken zurückzuhalten, ein Auseinanderbewegen dieser Flanken zu verhindern und das Flachbandkabel zwischen den Leitern dieses Kabels zu durchtrennen; durch den Niederhalter hindurch Dornen (62) eingedrückt werden, um die isolierten Drähte des Kabels zwischen die jeweiligen Isolierungsverdrängerflanken einzuführen; durch den Niederhalter hindurch Dorne (64) eingedrückt werden, um die Füße (16) auf die Isolierung des Drahts zu klemmen, und der Niederhalter zurückgezogen wird.

## Claims

1. Single-piece contact terminal, having:
- a front contact part folded in such a way as to constitute a bottom (22) and two parallel and double-walled sides, one wall of which has an elastic contact strip which is turned inwards and which is held separate from the other strip and in initial prestress by a portion of the other wall so as to define a passage for inserting a complementary connector strip (12), and
- a rear part having two tabs (16) for crimping onto the insulation of a wire which are sufficiently long to be able to be crimped onto the insulation,
characterized in that it further includes an intermediate part which is folded to present two parallel side walls (32) each equipped with two fins which are perpendicular to the elongate direction of the contact terminal and delimiting a passageway for cable insulation displacement, with cable insertion parallel to the plane of the bottom, in that the said crimping tabs (16) are parallel to the bottom and oriented parallel to the side walls, and in that the two sides are orthogonal to the said side walls.

2. Electrical connection module, including an insulating shell (52) in which several parallel housings are formed, aligned in the same plane and open transversely to this plane, each containing a contact terminal (10) equipped with two side walls (32) oriented perpendicularly to this plane and delimiting a passageway for cable insulation displacement, the said passageway opening out towards the opening of the housing, characterized in that each of the contact terminals (10) is in a single piece and exhibits:
- a front contact part folded in such a way as to constitute a bottom (22), and two parallel and double-walled sides, one wall of which has an elastic contact strip which is turned inwards and which is held separate from the other strip and in initial prestress by a portion of the other wall so as to define a passage for inserting a complementary connector strip (12), the terminals being oriented in such a way that the elastic contact strips are parallel to the plane of alignment of the housings,
- an intermediate part folded so as to exhibit the two side walls (32), oriented orthogonally to the said plane and delimiting a stripping passageway (34), which opens out on the same side as the opening of the housings, and,
- a rear part having two tabs (16) for crimping onto the insulation of a wire, which are parallel to the bottom, and which are sufficiently long to be able to be crimped onto the insulation, oriented parallel to the side walls,
- the two sides of the front part of the terminal being orthogonal to the said side walls (32).

3. Module according to Claim 2, characterized in that the front part of each terminal constitutes a cage having a bottom adjoining two sides each having an inner wall and an outer wall which are connected to one another by a 180° fold, each side exhibiting a fold at 90° in such a way as to constitute a cage roof, one of the said side walls being in the extension of the roof and the other in the extension of the bottom, and the side walls having folds at 90° orthogonal to the sides.

4. Module according to Claim 2 or 3, characterized in that each side wall consists of a portion of the terminal having two folds at 90° so as, for each terminal, to delimit two wire stripping passageways.

5. Method of connecting a module according to Claim 4 onto a flat cable, characterized in that a shell fitted with terminals is placed into an anvil (54) having a cavity for accommodating the shell (52); a flat cable is put in place; a hold-down clamp (58) equipped with parallel partitions (60) which are intended to hold the cut out side walls, to prevent these side walls being moved apart and to cut the flat cable between the conductors of this cable is pressed against the anvil; punches (62) for engaging the insulated wires of the cable are pushed in, through the hold-down clamp, between the respective insulation-displacement side walls; punches (64) for crimping the tabs (16) onto the insulation of the wires are pushed in through the hold-down clamp; and the hold-down clamp is withdrawn.
